# EUROPÄISCHE PATENTSCHRIFT

(11) **EP 0 305 335 B1**
(45) Veröffentlichungstag und Bekanntmachung des Hinweises auf die Patenterteilung: **04.11.1992**
(21) Anmeldenummer: 88810572.3
(22) Anmeldetag: 22.08.1988
(51) Int. Cl.: F24F 13/06

(54) **Auslasskammer für die Zuluftverteilung in einen zu belüftenden Raum**
Exit chamber for air distribution in a space which has to be ventilated
Chambre de sortie pour la distribution d'air dans une pièce à ventiler

(30) Priorität: 22.08.1987 DE 3728064
(43) Veröffentlichungstag der Anmeldung: 01.03.1989
(73) Patentinhaber: WIELER & DURIAN KLIMA-LUFTTECHNIK GMBH, D-73660 Urbach (DE)
(72) Erfinder: Schreiber, Rüdiger, D-7062 Rudersberg (DE)
(74) Vertreter: Quehl, Horst Max, Dipl.-Ing.

(56) Entgegenhaltungen:
- DE-A- 3 204 613
- DE-A- 3 527 472
- FR-A- 2 003 115
- FR-A- 2 572 504
- GB-A- 849 592
- GB-A- 1 173 621
- US-A- 2 230 203
- US-A- 3 908 528

## Beschreibung

Die Erfindung betrifft eine Auslasskammer für die Zuluftverteilung in einen zu belüftenden Raum, mit einer mindestens eine Zuströmöffnung aufweisenden Kammerwand für die Verbindung der Auslasskammer mit einem Luftkanal einer Klimaanlage und mit zahlreichen, an mindestens einer weiteren Kammerwand vorgesehenen und aus gitterförmig angeordneten Luftleitelementen bestehenden Luftauslasselementen, die die Richtungen der aus der Auslasskammer abströmenden Zuluft bestimmen.

Auslasskammern dieser Art sind bekannt durch die CH-A-460 289 und die DE-A-35 27 472. Gegenüber den unmmittelbar im Wandausschnitt des Luftkanals einer Klimaanlage oder am Ende eines Auslassstutzens des Luftkanals montierten, z.B. aus gitterförmig angeordneten Luftleitlamellen bestehenden Luftauslasselementen hat insbesondere eine Auslasskammer gemäss der DE-A-35 27 472 den Vorteil, dass für die Zuluftverteilung ein grösserer, durch die Auswahl der Luftleitrichtungen bestimmter Wirkungsbereich zur Verfügung steht, so dass bei an der Raumdecke hängend angeordneter Auslasskammer die Abströmrichtung der Zuluft auch in vorteilhafter Weise horizontal erfolgen kann.

Die Auslasskammer gemäss der CH-A-460 289 hat den Nachteil, dass sie weder für die Luftrichtung noch für die Luftmenge eine Anpassung an geänderte Belüftungsbedürfnisse ermöglicht und ausserdem die Luftrichtung nur abwärts, bzw. angenähert in gleicher Richtung wie die in die Auslasskammer einströmende Luft möglich ist.

Gemäss der DE-A- 35 27 472 kann zwar die Luftrichtung angepasst werden, nicht jedoch die Luftmenge, da der Oeffnungsquerschnitt der ausblasenden Düsenkörper und deren Anzahl unveränderlich sind. Für eine Aenderung der Luftmengenverteilung ist es gemäss dem vorbekannten Stand der Technik somit erforderlich, eine neue Auslasskammer zu gestalten und diese gegen die existierende auszutauschen.

Durch die GB-A-849 592 ist weiterhin ein Ventilator mit einem Luftaustrittsgitter bekannt, das zum Reinigen oder Einsetzen eines Filters lösbar befestigt ist.

Der Erfindung liegt die Aufgabe zugrunde, eine Luftauslasskammer der eingangs genannten Art zu finden, die eine optimale, d.h. zugfrei und dennoch bestens wirksame Anpassung an veränderte Belüftungsbedürfnisse, d.h. sowohl hinsichtlich der Luftrichtung, Luftmenge und Luftmengenverteilung ermöglicht.

Die Lösung der genannten Aufgabe erfolgt aufgrund der kennzeichnenden Merkmale des Patentanspruchs 1. Vorteilhafte Ausgestaltungen der Erfindung sind Gegenstand der abhängigen Patentansprüche und auch der folgenden Beschreibung sowie den Zeichnungen zu entnehmen. Es zeigt:
- Fig.1: eine perspektivische Darstellung einer Luftauslasskammer gemäss der Erfindung,
- Fig.2: eine perspektivische Ansicht der Auslasskammer nach Entfernung ihrer Wandelemente,
- Fig.3: einen vergrösserten Querschnitt entlang der Linie III-III der Fig.1,
- Fig.4-11: Ansichten verschiedener Ausführungsformen von Wandelementen zum Austauch von Wandelementen der Auslasskammer nach Fig.1 und
- Fig.12-17: verschiedene Muster der durch Austausch von Wandelementen erzielbaren Luftverteilungen.

Die Auslasskammer 1 hat entsprechend dem dargestellten Ausführungsbeipiel mehrere im rechten Winkel zueinander verlaufende Kammerwände, von denen eine z.B. oben angeordnete Kammerwand 2 die von einem kurzen Anschlussstutzen 3 umschlossene Zuströmöffnung 4 aufweist und entsprechend für die dauerhafte Verbindung mit dem Luftkanal einer Klimaanlage vorgesehen ist. Ausserdem bildet die Bodenwand 5 einen festen Bestandteil der Auslasskammer 1 und ist durch eine die Kanten der somit kastenförmigen Auslasskammer 1 bildende Rahmenkonstruktion 6 mit der oberen Kammerwand 2 fest verbunden.

Die Umfangswände der Auslasskammer 1 sind durch lösbar befestigte Wandelemente 7,8 gebildet, von denen in der Darstellung nur zwei sichtbar sind. Die Fig. 4 bis 11 zeigen verschiedene Ausführungsbeispiele dieser auswechselbaren Wandelemente 7a bis 7d und 8a bis 8d, die somit entweder kein Luftauslasselement (Fig.4 und 5) oder solche verschiedener Grösse (Fig.6 bis 11) aufweisen.

Es versteht sich, dass die Grösse der Luftauslasselemente 9a bis 9c, 10a bis 10c und damit die Querschnittsgrösse des luftdurchlässigen Teiles der Wandelemente 6, 7 die Menge der Luft bestimmt, die durch die jeweiligen Wandelemente 6, 7 hindurch in verschiedenen Umfangsrichtungen aus der Auslasskammer 1 in den zu belüftenden Raum einströmt.

Bei Aenderung der Anforderungen an die Luftverteilung im zu belüftenden Raum, verursacht z.B. durch eine Aenderung der Raumausnutzung, z.B. durch im Raum zusätzlich oder anders angeordnete Wärmequellen, von denen durch Frischluftzufuhr Wärme abgeführt werden soll oder durch neu geschaffene Raumbereiche, die als Arbeitsplatz eine verbesserte Belüftung benötigen, kann somit durch Auswechseln der an der Auslasskammer 1 leicht lösbar befestigten Wandelemente 7,8 durch solche anderer Charakteristik gemäss einer oder mehreren der Darstellungen der Fig.4 bis 11 die Luftverteilung auf einfache Weise neu gestaltet werden, ohne dass eine grundsätzlich neue Auslasskammer zu konstruieren und gegen die bestehende auszuwechseln ist.

Die Fig.12 bis 17 zeigen durch schematische Horizontalschnittdarstellungen einige Beispiele für die Form und Aufteilung der Raumbereiche 12,12a,13,13a,14,14a,15, die durch verschiedene Anordnungen an den vier Seiten der Auslasskammer 1 und Einstellungen eines Wandelementes bestimmter Ausführung bzw. Grösse (z.B. 8c) und der Einstellung der Vertikallamellen seines Luftauslasselementes (z.B. 10b) belüftet werden.

Gemäss Fig.12 hat die Auslasskammer 1a nur an einer Seitenwand ein mit einem Luftauslasselement 10b versehenes Wandelement 8c während an den übrigen drei Seitenwänden der Auslasskammer geschlossene Wandelemente 8a eingesetzt sind. Entsprechend erfolgt die Luftabströmung aus der Auslasskammer nach Fig.12 nur in einer von vier Hauptrichtungen, z.B. nach Osten.

Beim Ausführungsbeispiel der Fig.13 sind zwei einander gegenüberliegende Seitenwände der Auslasskammer 1 b mit gleichartigen Wandelementen 8c ausgerüstet.

Die Auslasskammer 1c nach Fig.14 hat an drei Wandseiten (O,S,W) ein Wandelement 8c mit einem Luftauslasselement 10b während an der vierten Wandseite (N) ein geschlossenes Wandelement 8a befestigt ist. Dieses Muster der Luftverteilung bzw. die entsprechende Verteilung von Wandelementen 8a,8c wird bei Anordnung der Auslasskammer 1c in der Nähe einer Raumseitenwand gewählt. Die Belüftungsbereiche 12a und 14a sind durch Schwenken eines Teiles der vertikalen Luftleitlamellen 17 (Fig.1) in Schliessposition gegenüber denjenigen 12,14 nach Fig.13 halbiert.

Fig.16 zeigt eine anders ausgerüstete Auslasskammer 1e, die ebenfalls zwei halbierte Belüftungsbereiche 12a,13a erzeugt. Sie ist für die Anordnung in einer Raumecke vorgesehen.

Die Auslasskammer 1f nach Fig.17 hat an allen vier Wandseiten gleichartige Wandelemente 8c, so dass sich die durch die Belüftungsbereiche 12 bis 15 dargestellte gleichmässige Luftverteilung ergibt.

Die Steuerung der Verteilung der aus einer Auslasskammer 1a-1f ausgeblasenen Luft kann zusätzlich zu der beschriebenen Steuerung der horizontalen Aufteilung der Belüftungsbereiche durch Auswechseln von Wandelementen 7a-7d, 8a-8d auch in vertikaler Richtung erfolgen, indem die horizontalen Luftleitlamellen 18 (Fig.1) der Luftauslasselemente 9a-9c, 10a-10c) auf- oder ab-wärts geschwenkt werden. Dies kann auch automatisch durch elektrischen oder thermischen Antrieb erfolgen. Hierfür geeignete Luftauslasselemente sind an sich bekannt durch die DE-A 32 04 613 und die EP-A-0 189 888.

Die einfach lösbare Befestigung der Wandelemente 7a bis 6d und 8a bis 8d an der Rahmenkonstruktion 6 der Auslasskammer 1 kann auf verschiedene im Apparatebau an sich bekannte Weise erfolgen, z.B. durch federndes Einrasten entsprechender am Wandele ment oder an der Rahmenkonstruktion vorgesehener Verankerungsmittel, durch schieberartiges Einschieben der Wandelemente in Führungsschienen der Rahmenkonstruktion oder durch einzelne leicht lösbare Schraubverbindungen entsprechend dem in Fig.3 dargestellten Ausführungsbeispiel. Gemäss Fig.3 sind in den zwölf Profilleisten 19a-19m Schraubenmuttern 20 verankert, die Rändelschrauben 21 leicht lösbar aufnehmen, die sich durch am Rand 22 der Wandelemente 7a-7d, 8a-8d vorgesehene Löcher erstrecken. Auf diese Weise lassen sich die Wandelemente ohne die Verwendung eines Werkzeuges leicht gegen anders ausgerüstete, jedoch gleicher Grösse, austauschen.

Die leichte Entfernbarkeit der Wandelemente 7a-7d, 8a-8d von der Auslasskammer 1a-1f führt zu dem zusätzlichen Vorteil einer wesentlich verbesserten Reinigungsmöglichkeit der leicht verschmutzenden Auslasskammer.

Um insbesondere die horizontalen Luftleitlamellen 18, trotz der einseitig über die Oeffnung 4 in die Auslasskammer 1 einströmenden Luft gleichmässig mit Luft zu beaufschlagen, ist innerhalb der Auslasskammer 1 eine Luftverteilvorrichtung befestigt.

Diese besteht entsprechend der in Fig.2 dargestellten bevorzugten Ausführungsform aus einer Innenkammer 24, deren Umfangswände 25,26 im Abstand von den äusseren, in Fig.2 nichtdargestellten Wandelementen 7,8 und zu diesen parallel an der oberen kammerwand 2 und der Bodenwand 5 befestigt sind. Innerhalb dieser Innenkammer 24 ist parallel zu der Bodenwand 5 oder quer zur Zuströmrichtung und auf z.B. halber Höhe der Auslasskammer 1 eine Stauwand 27 befestigt. Diese ist ebenso wie die Umfangswände 25,26 der Innenkammer mit zahlreichen Löchern 28 für die Luftdurchströmung versehen, die beispielsweise gleichmässig über deren gesamte Fläche verteilt sind. Zur Vereinfachung der Darstellung sind in Fig.2 nur einige dieser Löcher 28 abgebildet. Somit ist die Innenkammer 24 durch eine Anzahl von inneren Lochwänden gebildet, die durch ihre Stauwirkung die gerichtet zuströmende Luft gleichmässig auf die gesamte Durchströmfläche der Luftauslasselemente 9a-9c, 10a-10c verteilen, so dass diese ihre Aufgabe optimal erfüllen können.

In weiterer nichtdargestellter Ausführungsforrn der Erfindung kann innerhalb der Auslasskammer 1 eine Filtervorrichtung montiert sein, die beispielsweise als textiler Filtersack oder in Form von Filterplatten an den Umfangswänden 25,26 und/oder an der Stauwand 27 anliegend montiert sind. Für deren Austausch oder Reinigung können auch die obere Kammerwand 2 und/oder die Bodenwand 5 der Auslasskammer 1 lösbar an der Rahmenkonstruktion 6 befestigt sein.

Anstatt der in den Zeichnungen dargestellten Luftauslasselemente 9a bis 9c und 10a bis 10c mit in zwei zueinander parallelen Ebenen angeordneten und sich kreuzenden Luftleitlamellen 17, 18 können in den Wandelementen der Auslasskammer 1 auch andersartige Luftauslässe mit Luftleitelementen in verschiedener Anzahl, Grösse und Anordnung vorgesehen sein. Solche Luftleitelemente können auch aus Düsenkörpern bestehen, wie sie durch die genannte DE-A-35 27 472 bekannt sind. Durch Bereitstellung von Wandelementen mit einer verschiedenen Anzahl und/oder Anordnung solcher schwenkbarer Düsenkörper lassen sich ebenfalls vielfältige Aenderungen an einer Auslasskammer vorsehen, um eine optimale Anpassung an räumliche Gegebenheiten zu erzielen.

## Patentansprüche

1. Auslasskammer (1) für die Zuluftverteilung in einen zu belüftenden Raum, mit einer mindestens eine Zuströmöffnung (4) aufweisenden Kammerwand (2) für die Verbindung der Auslasskammer (1) mit einem Luftkanal einer Klimaanlage und mit zahlreichen, an mindestens einer weiteren Kammerwand (7,8) vorgesehenen und aus gitterförmig angeordneten Luftleitelementen (17,18) bestehenden Luftauslasselementen (9,10), die die Richtung der aus der Auslasskammer (1) abströmenden Zuluft bestimmen, dadurch gekennzeichnet, dass die weiteren Kammerwände aus durch lösbare Befestigungsmittel (21) an der Auslasskammer (1) gehaltenen Wandelementen (7a-7d, 8a-8d) bestehen, deren Luftauslasselemente (9a-c, 10a-c) eine unterschiedliche Grösse ihres luftdurchlässigen Querschnitts aufweisen, so dass durch die Auswahl und Anordnung der Wandelemente (7a-7d, 8a-8d) das Muster (Fig.12-17) der Zuluftverteilung für den zu belüftenden Raum veränderbar ist, und dass mit Abstand von den auswechselbaren Wandelementen (7a-7d, 8a-8d) innerhalb der Auslasskammer (1) eine als durchlöcherte Innenkammer (24) ausgeführte Luftverteilvorrichtung angeordnet ist.

2. Auslasskammer nach Anspruch 1, dadurch gekennzeichnet, dass die Luftleitelemente aus in einem gemeinsamen Rahmen eines Luftauslasselementes (9,9a-9c,10,10a-10c) gehaltenen Luftleitlamellen (17,18) bestehen.

3. Auslasskammer nach Anspruch 2, dadurch gekennzeichnet, dass zumindest die horizontal angeordneten Luftleitlamellen (18) mindestens eines Wandelementes (7,7a-7d,8,8a-8d) durch einen gemeinsamen Antrieb schwenkbar sind.

4. Auslasskammer nach einem der Ansprüche 1 bis 3, dadurch gekennzeichnet, dass mindestens eines der auswechselbaren Wandelemente (7,8) luftundurchlässig ist.

5. Auslasskammer nach einem der Ansprüche 1 bis 4, dadurch gekennzeichnet, dass die durchlöcherte Innenkammer (24) eine quer zur Zuströmrichtung angeordnete, zahlreiche Löcher (28) aufweisende Stauwand (27) einschliesst.

6. Auslasskammer nach einem der Ansprüche 1 bis 4, dadurch gekennzeichnet, dass in ihr eine Filtervorrichtung angeordnet ist.

7. Auslasskammer nach Anspruch 5, dadurch gekennzeichnet, dass die Stauwand (27) durch eine Filterplatte gebildet ist oder eine solche an ihr anliegt.

8. Auslasskammer nach einem der Ansprüche 5 bis 7, dadurch gekennzeichnet, dass an den Umfangswänden der Innenkammer (24) eine Filterschicht anliegt.

## Claims

1. Exit chamber (1) for air distribution in a space which has to be ventilated, with a chamber wall (2) having at least one inflow opening (4) for the connection of the exit chamber (1) to an air duct of an air conditioning unit and having numerous air exit elements (9, 10) comprising grid-like arranged air deflectors (17, 18) and provided on at least one further chamber wall (7, 8), said elements (9, 10) determining the direction of the air flowing out of the exit chamber (1), characterized in that the further chamber walls comprise wall elements (7a-7d, 8a-8d) held on the exit chamber (1) by detachable fastening means (21) and whose air exit elements (9a-c, 10a-c) have a different size with regards to the air-permeable cross-section thereof, so that through the choice and arrangement of the wall elements (7a-7d, 8a-8d) the pattern (figs. 12 to 17) of the air distribution for the room to be ventilated can be varied and spaced from the replaceable wall elements (7a-7d, 8a-8d) within the exit chamber (1) is provided an air distributing device constructed as a perforated inner chamber (24).

2. Exit chamber according to claim 1, characterized in that the air deflectors comprise air deflector bars (17, 18) held in a common frame of an air exit element (9, 9a-9c, 10, 10a-10c).

3. Exit chamber according to claim 2, characterized in that at least the horizontally arranged air deflector bars (18) of at least one wall element (7, 7a-7d, 8, 8a-8d) are pivotable by a common drive.

4. Exit chamber according to one of the claims 1 to 3, characterized in that at least one of the interchangeable wall elements (7, 8) is air-impermeable.

5. Exit chamber according to one of the claims 1 to 4, characterized in that the perforated inner chamber (24) encloses a baffle wall (27) having numerous holes (28) arranged at right angles to the inflow direction.

6. Exit chamber according to one of the claims 1 to 4, characterized in that a filtering apparatus is located therein.

7. Exit chamber according to claim 5, characterized in that the baffle wall (27) is formed by a filter plate or the latter engages thereon.

8. Exit chamber according to one of the claims 5 to 7, characterized in that a filter layer engages on the circumferential walls of the inner chamber (24).

## Revendications

1. Chambre de sortie (1) pour la distribution d'air dans une pièce à ventiler, avec une paroi de chambre (2) présentant au moins une ouverture d'admission d'air (4) destinée à établir le raccordement de la chambre de sortie (1) à un conduit d'air d'une installation de climatisation, et avec de nombreux éléments de sortie d'air (9, 10) prévus dans au moins une autre paroi de chambre (7, 8) et constitués par des éléments de guidage d'air (17, 18) disposés en grille, éléments de sortie d'air qui définissent la direction de l'air qui s'écoule de la chambre de sortie, caractérisée en ce que les autres éléments de paroi cont constitués par des éléments de paroi (7a - 7d, 8a - 8d) attachés à l'aide de moyens de fixation amovibles (21) à la chambre de sortie (1), éléments de paroi dont les éléments de distribution d'air (9a-c, 10a-c) présentent des sections de passage d'air de dimensions variables, de telle sorte que grâce à la sélection et à la disposition des éléments de paroi (7a-7d, 8a-8d), le circuit (Fig.12-17) de l'écoulement d'air dans la pièce à ventiler est variable, et en ce qu'à distance des éléments de paroi interchangeables (7a-7d, 8a-8d) il est disposé à l'intérieur de la chambre de sortie (1) un dispositif de distribution d'air ayant la forme d'une chambre intérieure perforée (24).

2. Chambre de sortie suivant la revendication 1, caractérisée en ce que les éléments de guidage d'air sont constitués par des lamelles de guidage d'air (17, 18) maintenus dans un châssis commun d'un élément de sortie d'air (9, 9a-9c, 10, 10a-10c).

3. Chambre de sortie suivant la revendication 2, caractérisée en ce que tout au moins les lamelles de guidage d'air (18) disposées horizontalement d'au moins un élément de paroi (7, 7a-7d, 8, 8a-8d) peuvent être pivotées à l'aide d'un mécanisme de commande commun.

4. Chambre de sortie suivant l'une quelconque des revendications de 1 à 3, caractérisée en ce qu'au moins l'un des éléments de paroi interchangeables (7, 8) est imperméable à l'air.

5. Chambre de sortie suivant l'une quelconque des revendications de 1 à 4, caractérisé en ce que la chambre intérieure perforée (24) comprend une paroi d'arrêt (27) disposée transversalement à la direction d'admission d'air et présentant de nombreux trous (28).

6. Chambre de sortie suivant l'une quelconque des revendications de 1 à 4, caractérisée en ce qu'il y est disposé un dispositif de filtration.

7. Chambre de sortie suivant la revendication 5, caractérisée en ce que la paroi d'arrêt (27) est constituée par une plaque filtrante ou qu'il est appliqué une telle plaque sur cette paroi d'arrêt.

8. Chambre de sortie suivant l'une quelconque des revendications de 5 à 7, caractérisée en ce qu'une couche filtrante est appliquée sur les parois périphériques de la chambre intérieure (24).
